# FASCICULE DE BREVET EUROPEEN

(11) **EP 4 086 130 B1**
(45) Date de publication et mention de la délivrance du brevet: **19.11.2025**
(21) Numéro de dépôt: 22171363.9
(22) Date de dépôt: 03.05.2022
(51) Int. Cl.: B61C 3/00

(54) **LOCOMOTIVE ET PROCÉDÉ DE FABRICATION D'AU MOINS UNE LOCOMOTIVE ET ENSEMBLE D'AU MOINS DEUX LOMOTIVES CORRESPONDANT**
LOKOMOTIVE AND VERFAHREN ZUR HERSTELLUNG MINDESTENS EINER LOKOMOTIVE UND ENTSPRECHENDE ANORDNUNG VON MINDESTENS ZWEI LOKOMOTIVEN
LOCOMOTIVE AND METHOD FOR MANUFACTURING AT LEAST ONE LOCOMOTIVE AND CORRESPONDING SET OF AT LEAST TWO LOCOMOTIVES

(30) Priorité: 03.05.2021 FR 2104626
(43) Date de publication de la demande: 09.11.2022
(62) Demande divisionnaire de: 25208444.7
(73) Titulaire: ALSTOM Holdings, 93400 Saint-Ouen-sur-Seine (FR)
(72) Inventeur: CEBE, Christian, 90000 Belfort (FR); VANDAMME, Thibault, 90000 Belfort (FR); HEIDET, Arnaud, 90000 Belfort (FR)
(74) Mandataire: Plasseraud IP

(56) Documents cités:
- EP-A1- 1 864 846
- EP-A1- 2 808 220
- EP-A1- 3 369 637
- EP-A2- 2 537 728
- CN-U- 208 674 732
- CN-U- 212 401 186
- FR-A1- 3 041 291

## Description

La présente invention concerne une locomotive, en particulier de locomotive de manœuvre, dans laquelle la locomotive comprend un premier ensemble d'éléments comprenant une armoire haute-tension située en dessous du niveau d'un toit de la locomotive, un deuxième ensemble d'éléments configurable lié au premier ensemble d'éléments et comprenant un pantographe et un troisième ensemble d'éléments lié au premier ensemble d'éléments et comprenant des équipements électriques haute-tension, notamment un disjoncteur et un transformateur de palpage. L'invention concerne également un procédé de fabrication d'une telle locomotive.

Le gabarit mécanique d'infrastructure définit la section transversale d'un véhicule ferroviaire. Chaque réseau ferroviaire définit son propre gabarit mécanique d'infrastructure. Les dimensions, notamment la hauteur, d'un véhicule ferroviaire sont contraints par les dimensions du gabarit mécanique d'infrastructure du réseau ferroviaire sur lequel il opère.

Il est connu de concevoir et fabriquer des locomotives spécifiques à un seul gabarit mécanique d'infrastructure.

Les documents EP 3 369 637 A1 et CN 212 401 186 U divulguent, chacun, une locomotive de véhicule ferroviaire.

Cependant, cela présente l'inconvénient que la locomotive ne peut pas opérer sur des réseaux ferroviaires avec un gabarit mécanique d'infrastructure plus contraint.

Par exemple, une locomotive conçue et fabriquée pour un premier gabarit mécanique d'infrastructure ne pourra pas opérer sur un réseau avec un deuxième gabarit mécanique d'infrastructure ayant une hauteur moins élevée.

Une locomotive adaptée uniquement à un seul gabarit mécanique d'infrastructure peut donc opérer uniquement sur un nombre limité de réseaux ferroviaire, ce qui est peu rentable.

La conception et le procédé de fabrication du véhicule ferroviaire est lui aussi spécifique à un seul gabarit mécanique d'infrastructure. Les différents éléments de la locomotive ont été conçus en prenant en compte les contraintes d'un seul gabarit mécanique d'infrastructure. Il est donc difficile et onéreux de modifier la locomotive adaptée à un premier gabarit mécanique d'infrastructure pour l'adapter à un second gabarit mécanique d'infrastructure.

Un but de l'invention est de rendre la fabrication de locomotives plus économique.

En particulier, un but est de fabriquer une locomotive compatible avec un premier gabarit mécanique d'infrastructure qui soit capable d'être modifiée facilement et rapidement pour être compatible avec un second gabarit mécanique d'infrastructure notamment plus contraint en hauteur.

A cet effet, la locomotive selon la revendication 1 est propre à avoir une première configuration de fabrication ou une seconde configuration de fabrication,
en ce que dans la première configuration de fabrication, le troisième ensemble d'éléments est disposé sur le toit de la locomotive,
en ce que dans la seconde configuration de fabrication, le troisième ensemble d'éléments est disposé dans l'armoire haute-tension,
en ce que le procédé comprend une étape de sélection de configuration parmi la première et la seconde configuration de fabrication,
en ce que le premier ensemble d'éléments est identique dans la première configuration de fabrication et dans la seconde configuration de fabrication, et
en ce que la hauteur totale de la locomotive selon la première configuration de fabrication est supérieure à celle de la locomotive selon la seconde configuration de fabrication ;
la locomotive comprenant un espace de configuration contenant l'armoire haute-tension.

La locomotive selon l'invention peut comprendre l'une ou plusieurs des caractéristiques suivantes, prise(s) isolément ou suivant toute combinaison techniquement possible :
- le premier ensemble d'éléments comprend un ou plusieurs éléments sélectionnés parmi le groupe comprenant : un bogie, un châssis, un ensemble de modules électriques et mécaniques et une cabine de conduite définissant le toit de la locomotive ;
- la hauteur du pantographe de la première configuration de fabrication est supérieure à la hauteur du pantographe de la seconde configuration de fabrication ;
- dans la première configuration de fabrication, l'armoire haute-tension comprend du câblage électrique mais ne comprend pas le troisième ensemble d'éléments et dans la seconde configuration de fabrication, l'armoire haute-tension comprend du câblage électrique et le troisième ensemble d'éléments ;
- l'espace de configuration est monté sur le châssis adjacent à la cabine de conduite.
- la locomotive fabriquée selon la première configuration est compatible avec un premier gabarit mécanique d'infrastructure, la locomotive fabriquée selon la seconde configuration est compatible avec un second gabarit mécanique d'infrastructure, le second gabarit mécanique d'infrastructure ayant une hauteur moins élevée que le premier gabarit mécanique d'infrastructure ;
Le procédé de fabrication de cette locomotive est décrit dans la revendication 7

L'invention a également pour objet un ensemble d'au moins deux locomotives, notamment de locomotives de manœuvre, en particulier bimode diesel-électrique, caractérisé en ce que les locomotives sont fabriquées selon le procédé de fabrication précité.

L'invention sera mieux comprise à la lecture de la description qui va suivre, donnée uniquement à titre d'exemple, et faite en se référant aux dessins annexés, sur lesquels :
- la figure 1 est une vue schématique en perspective d'une locomotive selon l'invention en une première configuration adaptée à un premier gabarit mécanique d'infrastructure ;
- la figure 2 est une vue de face de la locomotive de la figure 1 et du premier gabarit mécanique d'infrastructure;
- la figure 3 est une vue de face des deux gabarits mécaniques d'infrastructures;
- la figure 4 est une vue de face de la locomotive de la figure 1 en une seconde configuration adaptée à un second gabarit mécanique d'infrastructure ;
- la figure 5 est une vue de côté d'une partie de la locomotive de la figure 1 ; et
- la figure 6 est une vue de côté d'une partie de la locomotive de la figure 4.

Dans ce qui suit, les orientations sont les orientations habituelles d'un véhicule ferroviaire. Ainsi, les termes « avant », « arrière », « gauche », « droit » s'entendent généralement par rapport au sens normal de circulation d'un véhicule ferroviaire.

La figure 1 illustre une locomotive 10 selon un mode de réalisation de l'invention, en particulier une locomotive de manœuvre bimode diesel-électrique.

La locomotive 10 comporte un premier ensemble 12 d'éléments, un deuxième ensemble 14 d'éléments et un troisième ensemble 15 d'éléments.

Le deuxième ensemble 14 d'éléments et le troisième ensemble 15 d'éléments sont liés au premier ensemble 12 d'éléments.

Le deuxième ensemble 14 d'éléments comprend un pantographe 16, 18.

Le troisième ensemble 15 d'éléments comprend des équipements électriques haute-tension, notamment un disjoncteur 56 et/ou un transformateur de palpage 58.

La locomotive 10 peut avoir une première configuration de fabrication, représentée sur les figures 1, 2 et 5, ou une seconde configuration de fabrication, représentée sur les figures 4 et 6.

Le premier ensemble 12 d'éléments est identique dans la première configuration de fabrication et dans la seconde configuration de fabrication.

Le premier ensemble 12 d'éléments comprend dans le cas présent un bogie 22, un châssis 24, un ensemble de modules électriques et mécaniques 26, 28, 30, 32 et une cabine de conduite 34 définissant le toit 36 de la locomotive. En variante, le premier ensemble d'éléments comprend un ou plusieurs parmi ces éléments dans toute combinaison techniquement possible.

Le châssis 24 comprend une structure à plateau 38 supérieur, un attelage et deux tampons 40 installés à une extrémité avant 42 du châssis 24, et un attelage et deux tampons 40 supplémentaires installés à une extrémité arrière 44 du châssis 24.

La cabine de conduite 34 est montée sur le plateau 38. Une partie des modules électriques et mécaniques 26, 28, 30 est installée sur le plateau 38 entre la cabine de conduite 34 et l'extrémité arrière 44 du châssis 24. L'autre module électrique et mécanique 32 est installé sur le plateau 38 entre la cabine de conduite 34 et l'extrémité avant 42 du châssis 24.

Comme cela est représenté sur la figure 1, les modules électriques et mécaniques 26, 28, 30, 32 sont installés de sorte à laisser un couloir d'évacuation 46 de la cabine de conduite 34 vers l'extrémité avant 42 et un couloir d'évacuation 48 de la cabine de conduite 34 vers l'extrémité arrière 44.

Avantageusement, les couloirs d'évacuation 46, 48 sont sécurisés par des barrières de sécurité 50.

La cabine de conduite 34 comprend des cloisons latérales 54 et définit un toit 36 de la locomotive 10.

Le premier ensemble d'éléments 12 comprend une armoire haute-tension 20 située en dessous du niveau du toit 36 de la locomotive
L'armoire haute-tension 20 comprend des liaisons électriques haute-tension par câblage pour alimenter en énergie électrique haute-tension les équipements de la locomotive 10, notamment les moteurs électriques de traction.

Par exemple, dans un réseau ferroviaire avec un système d'électrification de tension nominale 25 kV en courant alternatif, la plus haute tension permanente délivrée est de 27,5 kV et la plus haute tension non-permanente délivrée est de 29 kV.

La locomotive 10 comprend également un espace de configuration 52, notamment adapté pour recevoir l'armoire haute-tension 20.

Cet espace de configuration 52 est disposé sur le châssis 24 adjacent à la cabine de conduite 34, et plus particulièrement entre la cabine de conduite 34 et le module électrique et mécanique 32 situé à l'extrémité avant 42 du châssis 24.

Dans la première configuration de fabrication de la locomotive 10 représentée sur les figures 1, 2 et 5, le troisième ensemble 15 d'éléments est disposé sur le toit 36 de la locomotive 10.

Le deuxième ensemble 14 d'éléments comprend un pantographe 16 de la première configuration de fabrication installé sur le toit 36 de la locomotive.

La hauteur Hp1 du pantographe 16 de la première configuration de fabrication est définie comme la hauteur entre le toit 36 et une ligne horizontale passant par le point le plus haut du pantographe 16.

Dans la première configuration de fabrication de la locomotive, les équipements électriques haute-tension, comme par exemple le disjoncteur 56 et le transformateur de palpage 58, sont disposés sur le toit 36 de la locomotive.

Dans la première configuration de fabrication de la locomotive, l'armoire haute-tension 20 comprend le câblage électrique mais ne comprend pas le troisième ensemble 15 d'éléments.

Avantageusement, l'armoire haute-tension 20 comprend alors uniquement le câblage électrique.

Par la suite sera décrit une seconde configuration de fabrication de la locomotive 10, qui est représentée sur les figures 4 et 6. Les éléments analogues portent les mêmes références.

Dans cette seconde configuration, le deuxième ensemble 14 d'éléments comprend un pantographe 18 installé sur le toit 36.

La hauteur Hp2 du pantographe 18 de la seconde configuration de fabrication est définie comme la hauteur entre le toit 36 et une ligne horizontale passant par le point le plus haut du pantographe 18.

La hauteur Hp2 du pantographe 18 de la seconde configuration de fabrication est inférieure à la hauteur Hp1 du pantographe 16 de la première configuration de fabrication.

Dans la seconde configuration de fabrication de la locomotive 10, le troisième ensemble 15 d'éléments n'est pas disposé sur le toit 36 comme dans la première configuration de fabrication, mais est disposé en-dessous du niveau du toit 36 de la locomotive 10, et plus particulièrement dans l'armoire haute-tension 20.

Dans la seconde configuration de fabrication de la locomotive, l'armoire haute-tension 20 comprend le câblage électrique et le troisième ensemble 15 d'éléments.

Comme cela est représenté sur la figure 6, l'armoire haute-tension 20 est installée dans l'espace de configuration 52, situé à l'avant de la cabine de conduite 34.

L'espace de configuration 52 contient donc les équipements électriques haute-tension, notamment le disjoncteur 56 et le transformateur de palpage 58, dans l'armoire haute-tension 20 dans la seconde configuration de fabrication de la locomotive 10, mais ne contient pas les équipements électriques haute-tension dans la première configuration de fabrication de la locomotive 10.

La figure 3 illustre un premier gabarit mécanique 60 d'infrastructure et un second gabarit mécanique 62 d'infrastructure.

Le premier gabarit mécanique 60 d'infrastructure définit une hauteur maximale Hmax1 de véhicule ferroviaire et le second gabarit mécanique 62 d'infrastructure définit une hauteur maximale Hmax2 de véhicule ferroviaire.

Comme illustré sur la figure 3, la hauteur maximale Hmax1 autorisée par le premier gabarit mécanique 60 est supérieure à la hauteur maximale Hmax2 autorisée par le second gabarit mécanique 62.

Par exemple, l'écart EC entre la hauteur maximale Hmax1 autorisée par le premier gabarit mécanique 60 et la hauteur maximale Hmax2 autorisée par le second gabarit mécanique 62 est d'environ 375 millimètres.

Comme cela est représenté sur la figure 2, la locomotive 10 fabriquée selon la première configuration est compatible avec le premier gabarit mécanique 60.

Comme cela est représenté sur la figure 4, la locomotive 10 fabriquée selon la seconde configuration est compatible avec le second gabarit mécanique 62.

La hauteur totale de la locomotive selon la première configuration de fabrication est donc supérieure à celle de la locomotive selon la seconde configuration de fabrication.

Un procédé de fabrication d'une locomotive 10 va maintenant être décrit.

Tout d'abord, le procédé comprend une étape de sélection de configuration parmi la première et la seconde configuration de fabrication. La première configuration de fabrication est par exemple sélectionnée.

Une locomotive 10 comprenant le premier ensemble 12 d'éléments, le deuxième ensemble 14 d'éléments et le troisième ensemble 15 d'éléments est donc fabriquée selon la première configuration.

Le deuxième ensemble 14 d'éléments comprenant le pantographe 16 de hauteur Hp1 et le troisième ensemble 15 d'éléments comprenant les équipements électriques haute-tension, notamment le disjoncteur 56 et le transformateur de palpage 58, sont disposés sur le toit 36 de la locomotive 10.

La locomotive 10 selon la première configuration ainsi obtenue est compatible avec le premier gabarit mécanique 60 d'infrastructure.

Le procédé comprend ensuite une autre étape de sélection de configuration parmi la première et la seconde configuration de fabrication. La seconde configuration de fabrication est cette fois sélectionnée.

Au lieu de fabriquer une nouvelle locomotive 10 selon la seconde configuration, la locomotive 10 fabriquée selon la première configuration est fournie pour ensuite être modifiée afin d'être compatible avec le second gabarit mécanique 62.

Tout d'abord, le pantographe 16 de hauteur Hp1 installé est remplacé par un pantographe 18 de hauteur Hp2 inférieure à Hp1.

Le troisième ensemble 15 d'éléments, comprenant les équipements électriques haute-tension, notamment le disjoncteur 56 et le transformateur de palpage 58, disposé sur le toit 36 est ensuite déplacé et câblé à l'intérieur de l'armoire haute-tension 20 disposée dans l'espace de configuration 52.

Une locomotive selon la seconde configuration de fabrication est ainsi obtenue et est compatible avec le second gabarit mécanique 62.

Un procédé de fabrication avec une première sélection de la seconde configuration puis une modification vers la première configuration peut également être réalisé en suivant le même principe à l'inverse.

Le procédé de fabrication selon l'invention permet donc de fabriquer une locomotive compatible avec un premier gabarit mécanique d'infrastructure qui soit capable d'être modifiée pour être compatible avec un second gabarit mécanique d'infrastructure notamment plus contraint en hauteur.

La modification de la locomotive est facile et rapide, car uniquement un nombre restreint de composants nécessitent d'être déplacés ou remplacés pour passer d'une configuration à une autre.

De plus, une telle locomotive présente également l'avantage de pouvoir opérer sur plusieurs réseaux ferroviaires au cours de sa période d'utilisation avec la configuration juste nécessaire et la plus économique.

Selon l'invention est également fourni un ensemble d'au moins deux locomotives, notamment de locomotives de manœuvre, en particulier bimode diesel-électriques. Ces locomotives sont fabriquées selon un procédé tel que décrit ci-dessus et les locomotives ont chacune les caractéristiques de la locomotive précédemment décrite.

Selon un autre mode de réalisation non représenté, le troisième ensemble 15 d'éléments comprenant les équipements électriques haute-tension, notamment le disjoncteur 56 et le transformateur de palpage 58, est disposée à l'intérieur de l'armoire haute-tension 20 dans l'espace de configuration 52 à la fois dans la première configuration et dans la seconde configuration. Une locomotive selon la première configuration de fabrication et une locomotive selon la seconde configuration de fabrication se différencient entre elles uniquement par le pantographe installé, qui est soit de hauteur Hp1 dans la première configuration de fabrication, soit de hauteur Hp2 dans la seconde configuration de fabrication.

## Revendications

1. Locomotive (10), en particulier locomotive de manoeuvre, comprenant :
- un premier ensemble d'éléments (12) comprenant une armoire haute-tension (20) située en dessous du niveau d'un toit (36) de la locomotive (10) ;
- un deuxième ensemble d'éléments (14) configurable lié au premier ensemble d'éléments (12) et comprenant un pantographe (16 ;18) ; et
- un troisième ensemble d'éléments (15) lié au premier ensemble d'éléments (12) et comprenant des équipements électriques haute-tension, notamment un disjoncteur (56) et un transformateur de palpage (58) ;
**caractérisé en ce que** la locomotive (10) est propre à avoir une première configuration de fabrication ou une seconde configuration de fabrication,
- **en ce que** dans la première configuration de fabrication, le troisième ensemble d'éléments (15) est disposé sur le toit (36) de la locomotive (10),
- **en ce que** dans la seconde configuration de fabrication, le troisième ensemble d'éléments (15) est disposé dans l'armoire haute-tension (20),
- **en ce que** le premier ensemble d'éléments (12) est identique dans la première configuration de fabrication et dans la seconde configuration de fabrication, et
- **en ce que** la hauteur totale de la locomotive (10) selon la première configuration de fabrication est supérieure à celle de la locomotive (10) selon la seconde configuration de fabrication ;
- la locomotive (10) comprenant un espace de configuration (52) contenant l'armoire haute-tension (20).

2. Locomotive (10) selon la revendication 1, dans lequel le premier ensemble d'éléments (12) comprend un ou plusieurs éléments sélectionnés parmi le groupe comprenant : un bogie (22), un châssis (24), un ensemble de modules électriques et mécaniques (26, 28, 30, 32) et une cabine de conduite (34) définissant le toit (36) de la locomotive (10).

3. Locomotive (10) selon la revendication 1 ou 2, dans lequel la hauteur (Hp1) du pantographe (16) de la première configuration de fabrication est supérieure à la hauteur (Hp2) du pantographe (18) de la seconde configuration de fabrication.

4. Locomotive (10) selon l'une quelconque des revendications précédentes, dans lequel :
- dans la première configuration de fabrication, l'armoire haute-tension (20) comprend du câblage électrique mais ne comprend pas le troisième ensemble d'éléments (15) ;
- dans la seconde configuration de fabrication, l'armoire haute-tension (20) comprend du câblage électrique et le troisième ensemble d'éléments (15).

5. Locomotive (10) selon la revendication 2 seule ou prise en combinaison avec la revendication 3 ou 4, dans lequel l'espace de configuration (52) est monté sur le châssis (24) adjacent à la cabine de conduite (34).

6. Locomotive (10) selon l'une quelconque des revendications précédentes, dans lequel la locomotive (10) fabriquée selon la première configuration est compatible avec un premier gabarit mécanique d'infrastructure (60), la locomotive (10) fabriquée selon la seconde configuration est compatible avec un second gabarit mécanique d'infrastructure (62), le second gabarit mécanique d'infrastructure (62) ayant une hauteur (Hmax2) moins élevée que le premier gabarit mécanique d'infrastructure (60).

7. Procédé de fabrication d'au moins une locomotive (10) selon l'une des revendications 1 à 6, le procédé comprenant une étape de sélection de configuration parmi la première et la seconde configuration de fabrication.

8. Procédé de fabrication selon la revendication 7 comprenant les étapes supplémentaires suivantes :
- fourniture d'une locomotive (10) fabriquée selon la première configuration ;
- substitution du pantographe (16) installé par un pantographe (18) ayant une hauteur (Hp2) inférieure à la hauteur (Hp1) du pantographe (16) installé ; et
- déplacement du troisième ensemble d'éléments (15) installé sur le toit (36) dans l'armoire haute-tension (20) à l'intérieur de l'espace de configuration (52), obtenant ainsi une locomotive (10) selon la seconde configuration de fabrication.

9. Ensemble d'au moins deux locomotives (10), notamment de locomotives de manoeuvre, en particulier bimode diesel-électrique, **caractérisé en ce que** les locomotives (10) sont conformes à l'une des revendications 1 à 6.

## Patentansprüche

1. Lokomotive (10), insbesondere Rangierlokomotive, umfassend:
- eine erste Anordnung von Elementen (12), welche einen Hochspannungsschrank (20) umfasst, welcher unterhalb der Höhe eines Daches (36) der Lokomotive (10) angeordnet ist;
- eine zweite Anordnung von Elementen (14), welche dazu eingerichtet ist, mit der ersten Anordnung von Elementen (12) verbunden zu sein, und einen Stromabnehmer (16; 18) umfasst; und
- eine dritte Anordnung von Elementen (15), welche mit der ersten Anordnung von Elementen (12) verbunden ist und elektrische Hochspannungsausrüstungen umfasst, insbesondere einen Leistungsschalter (56) und einen Messwandler (58);
**dadurch gekennzeichnet, dass** die Lokomotive (10) dazu eingerichtet ist, eine erste Fertigungskonfiguration oder eine zweite Fertigungskonfiguration aufzuweisen,
dass in der ersten Fertigungskonfiguration die dritte Anordnung von Elementen (15) auf dem Dach (36) der Lokomotive (10) angeordnet ist,
dass in der zweiten Fertigungskonfiguration die dritte Anordnung von Elementen (15) in dem Hochspannungsschrank (20) angeordnet ist,
dass die erste Anordnung von Elementen (12) in der ersten Fertigungskonfiguration und in der zweiten Fertigungskonfiguration identisch ist, und
dass die Gesamthöhe der Lokomotive (10) gemäß der ersten Fertigungskonfiguration größer ist als die der Lokomotive (10) gemäß der zweiten Fertigungskonfiguration;
wobei die Lokomotive (10) einen Konfigurationsraum (52) umfasst, welcher den Hochspannungsschrank (20) enthält.

2. Lokomotive (10) nach Anspruch 1, wobei die erste Anordnung von Elementen (12) ein oder mehrere Elemente umfasst, welche aus der Gruppe ausgewählt sind, umfassend: ein Drehgestell (22), ein Fahrgestell (24), eine Anordnung elektrischer und mechanischer Module (26, 28, 30, 32) und ein Führerhaus (34), welches das Dach (36) der Lokomotive (10) bildet.

3. Lokomotive (10) nach Anspruch 1 oder 2, wobei die Höhe (Hp1) des Stromabnehmers (16) der ersten Fertigungskonfiguration größer ist als die Höhe (Hp2) des Stromabnehmers (18) der zweiten Fertigungskonfiguration.

4. Lokomotive (10) nach einem der vorstehenden Ansprüche, wobei:
- in der ersten Fertigungskonfiguration, der Hochspannungsschrank (20) eine elektrische Verkabelung umfasst, jedoch nicht die dritte Anordnung von Elementen (15) umfasst;
- in der zweiten Fertigungskonfiguration, der Hochspannungsschrank (20) eine elektrische Verkabelung und die dritte Anordnung von Elementen (15) umfasst.

5. Lokomotive (10) nach Anspruch 2 allein oder in Kombination mit Anspruch 3 oder 4, wobei der Konfigurationsraum (52) an dem Fahrgestell (24) neben dem Führerhaus (34) angebracht ist.

6. Lokomotive (10) nach einem der vorhergehenden Ansprüche, wobei die nach der ersten Konfiguration hergestellte Lokomotive (10) mit einem ersten mechanischen Infrastruktur-Begrenzungsprofil (60) kompatibel ist, wobei die nach der zweiten Konfiguration hergestellte Lokomotive (10) mit einem zweiten mechanischen Infrastruktur-Begrenzungsprofil (62) kompatibel ist, wobei das zweite mechanische Infrastruktur-Begrenzungsprofil (62) eine geringere Höhe (Hmax2) als das erste mechanische Infrastruktur-Begrenzungsprofil (60) aufweist.

7. Verfahren zur Herstellung wenigstens einer Lokomotive (10) nach einem der Ansprüche 1 bis 6, wobei das Verfahren einen Schritt zum Auswählen einer Konfiguration aus der ersten und der zweiten Herstellungskonfiguration umfasst.

8. Verfahren zur Herstellung nach Anspruch 7, welches die folgenden zusätzlichen Schritte umfasst:
- Bereitstellen einer Lokomotive (10), welche nach der ersten Konfiguration hergestellt worden ist;
- Ersetzen des installierten Stromabnehmers (16) durch einen Stromabnehmer (18) mit einer Höhe (Hp2), welche geringer ist als die Höhe (Hp1) des installierten Stromabnehmers (16); und
- Verschieben der dritten Anordnung von Elementen (15), welche auf dem Dach (36) installiert ist, in den Hochspannungsschrank (20) innerhalb des Konfigurationsraums (52), wodurch eine Lokomotive (10) nach der zweiten Herstellungskonfiguration erhalten wird.

9. Anordnung von wenigstens zwei Lokomotiven (10), insbesondere Rangierlokomotiven, insbesondere dieselelektrische Zweimodus-Lokomotiven, **dadurch gekennzeichnet, dass** die Lokomotiven (10) einem der Ansprüche 1 bis 6 entsprechen.

## Claims

1. A locomotive (10), in particular a shunting locomotive, comprising:
- a first set of elements (12) comprising a high-voltage cabinet (20) located below the level of a roof (36) of the locomotive (10);
- a second configurable set of elements (14) connected to the first set of elements (12) and comprising a pantograph (16;18); and
- a third set of elements (15) connected to the first set of elements (12) and comprising high-voltage electrical equipment, in particular a circuit breaker (56) and a sensing transformer (58);
**characterised in that** the locomotive (10) is capable of having a first manufacturing configuration or a second manufacturing configuration,
- **in that** in the first manufacturing configuration, the third set of elements (15) is disposed on the roof (36) of the locomotive (10),
- **in that** in the second manufacturing configuration, the third set of elements (15) is disposed in the high-voltage cabinet (20),
- **in that** the first set of elements (12) is identical in the first manufacturing configuration and in the second manufacturing configuration, and
- **in that** the total height of the locomotive (10) according to the first manufacturing configuration is larger than that of the locomotive (10) according to the second manufacturing configuration;
- the locomotive (10) comprising a configuration space (52) containing the high-voltage cabinet (20).

2. The locomotive (10) according to claim 1, wherein the first set of elements (12) comprises one or more elements selected from the group comprising: a bogie (22), a chassis (24), a set of electrical and mechanical modules (26, 28, 30, 32) and a driver's cab (34) defining the roof (36) of the locomotive (10).

3. The locomotive (10) according to claim 1 or 2, wherein the height (Hp1) of the pantograph (16) of the first manufacturing configuration is larger than the height (Hp2) of the pantograph (18) of the second manufacturing configuration.

4. The locomotive (10) according to any one of the preceding claims, wherein:
- in the first manufacturing configuration, the high-voltage cabinet (20) comprises electrical wiring but does not comprise the third set of elements (15);
- in the second manufacturing configuration, the high-voltage cabinet (20) comprises electrical wiring and the third set of elements (15).

5. The locomotive (10) according to claim 2 alone or considered in combination with claim 3 or 4, wherein the configuration space (52) is mounted on the chassis (24) adjacent to the driver's cab (34).

6. The locomotive (10) according to any one of the preceding claims, wherein the locomotive (10) manufactured according to the first configuration is compatible with a first infrastructure mechanical gauge (60), the locomotive (10) manufactured according to the second configuration is compatible with a second infrastructure mechanical gauge (62), the second infrastructure mechanical gauge (62) having a height (Hmax2) smaller than the first infrastructure mechanical gauge (60).

7. A method for manufacturing at least one locomotive (10) according to one of claims 1 to 6, the method comprising a step of selecting a configuration from among the first and second manufacturing configurations.

8. The manufacturing method according to claim 7 comprising the following additional steps:
- providing a locomotive (10) manufactured according to the first configuration;
- replacing the installed pantograph (16) with a pantograph (18) having a height (Hp2) smaller than the height (Hp1) of the installed pantograph (16); and
- moving the third set of elements (15) installed on the roof (36) in the high-voltage cabinet (20) inside the configuration space (52), thereby obtaining a locomotive (10) according to the second manufacturing configuration.

9. A set of at least two locomotives (10), in particular shunting locomotives, in particular diesel-electric two-mode locomotives, **characterised in that** the locomotives (10) are in accordance with one of claims 1 to 6.
